# EUROPÄISCHE PATENTSCHRIFT

(11) **EP 0 735 189 B1**
(45) Veröffentlichungstag und Bekanntmachung des Hinweises auf die Patenterteilung: **08.04.1998**
(21) Anmeldenummer: 96108134.6
(22) Anmeldetag: 21.03.1995
(51) Int. Cl.: E01B 1/00, E01B 37/00

(54) **Verfahren zur Herstellung eines schotterlosen Oberbausystems für zumindest ein Eisenbahngleis**
Method for producing a ballastless track superstrucure for at least one railway track
Méthode de production d'une superstructure de voie sans ballast pour au moins une voie ferrée

(30) Priorität: 07.04.1994 DE 4411889
(43) Veröffentlichungstag der Anmeldung: 02.10.1996
(62) Teilanmeldung aus: 95104104.5
(73) Patentinhaber: HOCHTIEF AKTIENGESELLSCHAFT VORM. GEBR. HELFMANN, 45128 Essen (DE)
(72) Erfinder: Dahl, Johannes, Dipl.-Ing., 44225 Dortmund (DE); Engelke, Gerhard, Ing. grad., 44532 Lünen (DE)
(74) Vertreter: Honke, Manfred, Dr.-Ing.

(56) Entgegenhaltungen:
- DE-A- 2 422 942
- FR-A- 2 122 863

## Beschreibung

Die Erfindung betrifft ein Verfahren zur Herstellung eines schotterloses Oberbausystems für zumindest ein Eisenbahngleis aus zwei Eisenbahnschienen, insbesondere für Hochgeschwindigkeitsstrecken, auf einer Betonfahrbahnplatte, die auf einem vorgebenen Unterbau betoniert ist, - mit auf der Betonfahrbahnplatte angeordneten Auflagersockeln aus Beton für das Eisenbahngleis, mit in die Betonfahrbahnplatte eingesenkten Verankerungsdübelbohrungen in Form von Vergußkammern für die Aufnahme von Verankerungsdübeln, mit auf den Auflagersockeln angeordneten Ausnehmungen für die Verankerungsschrauben und mit auf den Schienenauflagerplatten angeordneten Eisenbahnschienen, die mit Hilfe von mit den Schienenauflagerplatten verbundenen Schienenbefestigungsvorrichtungen an den Schienenauflagerplatten befestigt sind, wobei die Verankerungsschrauben und die Verankerungschraubenköpfe gegen die Schienenauflagerplatten verspannt sind. Der Ausdruck System bezeichnet ein definiertes Ordnungsprinzip für die zum System gehörenden Bauteile. Es versteht sich, daß der Unterbau für die Betonfahrbahnplatte einen vorgegebenen Verdichtungsgrad aufweist, der den Anforderungen eines ebenfalls vorgegebenen Qualitätssicherungsprogramms genügt. Die Anforderungskriterien sind zumeist für alle schotterlosen Oberbausysteme gleich. Es versteht sich, daß die Betonfahrbahnplatte eine Bewehrung, z. B. eine Faserbewehrung, aufweisen kann.

Bei einem bekannten Verfahren zur Herstellung eines schotterlosen Oberbausystems (DE 39 01 347 A1) wird ein Gleisjoch vorgefertigt, welches aus den Schienen und den Schwellen des Eisenbahngleises besteht, und dieses wird auf der Betonfahrbahnplatte abgestützt. Erforderlichenfalls wird das Gleisjoch justiert. Das Gleisjoch ist oberhalb- der Betonplatte zwischen seitlich hochgezogenen Begrenzungen in Beton eingegossen, wobei der Vergußbeton den Schwellenzwischenraum ausfüllt. Dazu soll die Betonfahrbahnplatte mit seitlich hochgezogenen Betonrandbalken versehen sein. Das ist aufwendig, weil die Schienen des Eisenbahngleises zunächst zu dem Gleisjoch zusammengebaut werden müssen und dieses sperrige Aggregat manipuliert, abgesetzt und justiert werden muß, ehe das Vergießen mit dem Beton durchgeführt werden kann. Bei einem anderen Verfahren (DE 38 40 795 A1) sind Schwellen in Form von Stahlbetonfertigteilen in den noch nicht erhärteten Beton der Betonfahrbahnplatten eingerüttelt, wozu eine besondere Lehre eingesetzt werden muß. Die Schienen des Eisenbahngleises werden mit den Schwellen nachträglich verbunden. Auch das ist aufwendig.

Der Erfindung liegt das technische Problem zugrunde, ein Verfahren für die Herstellung eines Oberbausystem des eingangs beschriebenen Aufbaus und der eingangs beschriebenen Zweckbestimmung anzugeben, welches sich durch Einfachheit auszeichnet und insbesondere für eine weitgehend automatisierte Fertigung des Oberbausystems geeignet ist.

Zur Lösung dieser Aufgabe ist Gegenstand der Erfindung ein Verfahren zur Herstellung eines schotterlosen Oberbausystems für zumindest ein Eisenbahngleis aus zwei Eisenbahnschienen, insbesondere für Hochgeschwindigkeitsstrecken, auf einer Betonfahrbahnplatte, die auf einen vorgegebenen Unterbau betoniert ist, mit auf der Betonfahrbahnplatte angeordneten Auflagersockeln aus Beton für das Eisenbahngleis, mit in die Betonfahrbahnplatte eingesenkten Verankerungsdübelbohrungen in Form von Vergußkammern für die Aufnahme von Verankerungsdübeln, mit auf den Auflagersockeln angeordneten Schienenauflagerplatten mit randseitigen Ausnehmungen für die Verankerungsschrauben und mit auf den Schienenauflagerplatten angeordneten Eisenbahnschienen, die mit Hilfe von mit den Schienenauflagerplatten verbundenen Schienenbefestigungsvorrichtungen an den Schienenauflagerplatten befestigt sind, wobei die Verankerungsschrauben über die Verankerungsschraubenköpfe gegen die Schienenauflagerplatten verspannt sind, bei welchem Verfahren die folgenden Verfahrensschritte verwirklicht sind:
1.1) Setzen von Schalungsrahmen für die Auflagersockel und Betonieren der Auflagersockel mit Vergußbeton auf die zuvor betonierte Betonfahrbahnplatte frisch auf frisch,
1.2) höhen- und lagegenaues Abschleifen der Auflagersockel,
1.3) Einbringen der Vergußkammern in die Auflagersockel und die Betonfahrbahnplatte durch Bohren,
1.4) Einbringen der Verankerungsdübel in die Vergußkammern und Einfüllen des Vergußbetons in die Vergußkammern,
1.5) Aufsetzen und Justieren der Schienenauflagerplatten,
1.6) Verlegen der Schienen sowie Anziehen und Verschrauben der Schienen mit den Schienenbefestigungsvorrichtungen,
wobei das Setzen der Schalungsrahmen, das Betonieren der Auflagersockel, das Abschleifen der Auflagersockel, das Bohren der Vergußkammern sowie das Aufsetzen, Justieren und Fixieren der Schienenauflagerplatten mit automatisch oder halbautomatisch arbeitenden, fahrbaren Maschinenaggregaten durchgeführt wird.

Ein Oberbausystem für zumindest ein Eisenbahngleis, welches Merkmale des eingangs beschriebenen Oberbausystems aufweist, ist bekannt (FR-A-21 22 863). Zur Herstellung dieses Oberbausystems wird wie folgt vorgegangen: Die Betonfahrbahn wird betoniert. In die Betonfahrbahnplatte werden die Vergußkammern eingebracht. Auf die Betonfahrbahnplatte werden die Vergußkammern in der Draufsicht umgebende Schalungsrahmen für Auflagersockel aufgesetzt. Innerhalb der Schalungsrahmen werden Schienenauflagerplatten als verlorene obere Schalungselemente angeordnet und justiert. Im übrigen wird Vergußmaterial in den aus den Schalungsrahmen und den Schalungsauflagerplatten gebildeten Formraum eingefüllt und es erfolgt das Gießen der Auflagersockel. Die Schienen werden eingezogen und mit den Schienenbefestigungsvorrichtungen verschraubt. Die Vergußkammern sind beim Betonieren der Betonfahrbahnplatte ausgesparte Hohlräume. Die Vergußmasse ist ein gießbares synthetisches Material, welches eine gewisse Elastizität aufweist, z.B. thermisch härtbar ist, und an der Kontaktfläche haftet. Es kann sich dabei um Polyurethan oder auch um Epoxidharz mit ausreichender Elastizität handeln. Auch die Anker, die sonst übliche Verankerungsschrauben ersetzen, sind elastomeres Material eingebettet. Bei dem erfindungsgemäßen Verfahren kann und wird mit automatisch oder halbautomatisch arbeitenden, fahrbaren Maschinenaggregaten gearbeitet. Nach bevorzugter Ausführungsform der Erfindung kann auch das Einziehen und Verschrauben der Schienen mit einem automatisch oder halbautomatisch arbeitenden, fahrbaren Maschinenaggregat durchgeführt werden.

Die Erfindung geht von der Erkenntnis aus, daß bei einem schotterlosen Oberbausystem auf Vorfertigung eines Gleisjochs oder vorgefertigte Schwellen aus Stahlbeton verzichtet werden kann, und daß auch aus Elastomeren gebildete, ausreichend elastische Auflagersockel nicht erforderlich sind, wenn nach Maßgabe des erfindungsgemäßen Verfahrens gearbeitet wird. Es werden in situ auf der Betonfahrbahnplatte aus Ortbeton gefertigte Auflagersockel sowie Schienenauflagerplatten aus Stahl kombiniert, die als integrierende Bestandteile in die Auflagersockel einbezogen sind und über an sich bekannte, in Vergußkammern der Betonfahrbahnplatte einbetonierte Verankerungsdübel eine funktionelle Verschmelzung der Auflagersockel, der Schienenauflagerplatten und damit der Schienen mit ihren Schienenbefestigungsvorrichtungen und der Betonfahrbahnplatte bewirken, so daß diese Einheit allen Anforderungen und Beanspruchungen genügt. Es versteht sich, daß die Elemente des Oberbausystems den Beanspruchungen entsprechend ausgelegt werden. Der Vergußbeton, aus dem die Auflagersockel bestehen, wird im allgemeinen so zusammengesetzt, daß er in festigkeitsmäßiger Hinsicht allen Anforderungen genügt. Der Ausdruck Vergußbeton umfaßt auch Mörtel entsprechender Festigkeit.

Im folgenden wird die Erfindung anhand einer lediglich ein Ausführungsbeispiel darstellenden Zeichnung ausführlicher erläutert. Es zeigen
- Fig. 1: einen Schnitt durch ein nach dem erfindungsgemäßen Verfahren hergestelltes Oberbausystem, quer zur Laufrichtung der Schienen, ausschnittsweise, und
- Fig. 2: ein Schema für ein Herstellungsverfahren.

In Fig. 1 erkennt man einen Ausschnitt aus einem schotterlosen Oberbausystem 1 für zumindest ein Eisenbahngleis 2 aus zwei Eisenbahnschienen 3. Das Oberbausystem 1 mag insbesondere für Hochgeschwindigkeitsstrecken bestimmt sein. Es ist im Ausführungsbeispiel nur eine Eisenbahnschiene 3 gezeichnet.

Betrachtet man die Fig. 1 und 2, so erkennt man, daß auf einem vorgegebenen Unterbau 4 eine Betonfahrbahnplatte 5 angeordnet ist. Sie kann mit den üblichen Fertigungseinrichtungen für Betonfahrbahnplatten hergestellt worden sein. In die Betonfahrbahnplatte 5 sind Verankerungsdübelbohrungen in Form von Vergußkammern 6, die für die Aufnahme von Verankerungsdübeln 7 bestimmt sind, eingesenkt. Man erkennt in der Fig. 1 einen Auflagersockel 8 sowie eine auf dem Auflagersockel 8 angeordnete Schienenaufnahmeplatte 9 mit randseitigen Ausnehmungen 10 für die Verankerungsschrauben 11. Es mag sich dabei um Bohrungen handeln. Die Verankerungsschrauben 11 sind von Ringräumen umgeben.

Auf der Schienenauflagerplatte 9 ist die Eisenbahnschiene 3 angeordnet, die mit Hilfe von mit der Schienenauflagerplatte 9 verbundenen Schienenbefestigungsvorrichtungen 12 an der Schienenauflagerplatte 9 befestigt ist. Bei den Schienenbefestigungsvorrichtungen 12 handelt es sich im Ausführungsbeispiel um Schienenbefestigungsschrauben 13 mit entsprechenden, nur angedeuteten Federelementen 14.

Man erkennt, daß der Auflagersockel 8 auf der Betonfahrbahnplatte 5 betoniert worden ist. Man erkennt fernerhin, daß der Auflagersockel 8 durch in die Vergußkammern 6 eingeführten Auflagersockelbeton mit der Betonfahrbahnplatte 5 verankert ist, wobei gleichzeitig die Verankerungsdübel 7 einbetoniert worden sind. Die Verankerungsschrauben 11 sind über die Verankerungsschraubenköpfe 15 gegen die Schienenauflagerplatte 9 verspannt. Die Schienenauflagerplatte 9 ist paßgenau an den Auflagersockel 8 angeschlossen. Man erkennt in der Fig. 1 auch die Verankerungsschrauben 11 umgebende Abstützkragen 16 für die Verankerungsschraubenköpfe 15. Der in der Fig. 1 dargestellte Auflagersockel 8 ist von einem Schalungsrahmen 17 umgeben. Die Schienenauflagerplatte 9 bildet im Rahmen der Erfindung zugleich ein verlorenes Schalungsbauteil für den Auflagersockel 8 und ist in diesen eingebettet.

Die Fig. 2 erläutert das Herstellungsverfahren für das erfindungsgemäße schotterlose Oberbausystem, welches ausschnittsweise in der Fig. 1 dargestellt und zur Fig. 1 erläutert worden ist. Es wurde zunächst eine Betonfahrbahnplatte 5 betoniert, und zwar mit Hilfe eines Fertigers 18, der einem Straßenfertiger im Straßenbauähnlich ist. Im Anschluß daran erfolgt das Betonieren der Auflagersockel 8 auf die zuvor betonierte Betonfahrbahnplatte 5, frisch in frisch. Insoweit wird mit einem Betonierwagen 19 gearbeitet. Wenn die Auflagersockel 8 erhärtet sind, erfolgt ein höhen- und lagegenaues Abschleifen der Auflagersockel. Hierzu wird mit einem Schleifautomaten 20 gearbeitet.

Das Einbringen der Vergußkammern 6 in die Auflagersockel und in die Betonfahrbahnplatte 5 erfolgt mit einem entsprechenden Bohrautomaten 21. Mit diesem kann gleichzeitig auch ein Säubern und Trocknen der Bohrungen durchgeführt werden.

Im Anschluß daran wird mit einem Plattensetzautomaten 22 auf die Auflagersockel 8 eine Schalung gesetzt, diesmal um den Vergußbeton einzufüllen. Gleichzeitig erfolgt das Aufsetzen und Justieren der Schienenauflagerplatten 9. Das alles erledigt der Plattensetzautomat 22 mit Betonvergußeinrichtung. Nachgeschaltet wird das Einziehen und Verschrauben der Eisenbahnschienen 3 mit den Schienenbefestigungsvorrichtungen 12, wozu eine besondere Schieneneinziehmaschine 23 vorgesehen ist.

Man entnimmt aus der vorstehenden Darlegung, daß das Betonieren der Auflagersockel 8, das Abschleifen der Auflagersockel 8, das Bohren der Vergußkammern 6, das Aufsetzen der Schalungsrahmen 17 und das Aufsetzen, Justieren und Fixieren der Schienenauflagerplatten 9 mit automatisch oder halbautomatisch arbeitenden, fahrbaren Maschinenaggregaten 18, 19, 20, 21 und 22 durchgeführt werden kann. Das gilt auch für das Einziehen und Verschrauben der Schienen.

## Patentansprüche

1. Verfahren zur Herstellung eines schotterlosen Oberbausystems (1) für zumindest ein Eisenbahngleis (2) aus zwei Eisenbahnschienen (3), insbesondere für Hochgeschwindigkeitsstrecken, auf einer Betonfahrbahnplatte (5), die auf einen vorgegebenen Unterbau (4) betoniert ist, mit auf der Betonfahrbahnplatte (5) angeordneten Auflagersockeln (8) aus Beton für das Eisenbahngleis (2), mit in die Betonfahrbahnplatte (5) eingesenkten Verankerungsdübelbohrungen in Form von Vergußkammern (6) für die Aufnahme von Verankerungsdübeln (7), mit auf den Auflagersockeln (8) angeordneten Schienenauflagerplatten (9) mit randseitigen Ausnehmungen (10) für die Verankerungsschrauben (11) und mit den auf den Schienenauflagerplatten (9) angeordneten Eisenbahnschienen (3), die mit Hilfe von mit den Schienenauflagerplatten (9) verbundenen Schienenbefestigungsvorrichtungen (12) an den Schienenauflagerplatten (9) befestigt sind,
wobei die Verankerungsschrauben (11) über die Verankerungsschraubenköpfe (15) gegen die Schienenauflagerplatten (9) verspannt sind, bei welchem Verfahren die folgenden Verfahrensschritte verwirklicht sind:
1.1) Setzen von Schalungsrahmen (17) für die Auflagersockel (8) und Betonieren der Auflagersockel (8) mit Vergußbeton auf die zuvor betonierte Betonfahrbahnplatte (5) frisch auf frisch,
1.2) höhen- und lagegenaues Abschleifen der Auflagersockel (8),
1.3) Einbringen der Vergußkammern (6) in die Auflagersockel (8) und die Betonfahrbahnplatte (5) durch Bohren,
1.4) Einbringen der Verankerungsdübel (7) in die Vergußkammern (6) und Einfüllen des Vergußbetons in die Vergußkammern (6),
1.5) Aufsetzen und Justieren der Schienenauflagerplatten (9),
1.6) Verlegen der Schienen (3) sowie Anziehen und Verschrauben der Schienen (3) mit den Schienenbefestigungsvorrichtungen (12),
wobei das Setzen der Schalungsrahmen (17) für die Auflagersockel (8), das Betonieren der Auflagersockel (8), das Abschleifen der Auflagersockel (8), das Bohren der Vergußkammern (6) sowie das Aufsetzen, Justieren und Fixieren der Schienenauflagerplatten (9) mit automatisch oder halbautomatisch arbeitenden, fahrbaren Maschinenaggregaten (18-24) durchgeführt wird.

2. Verfahren nach Anspruch 1, wobei auch das Einziehen und Verschrauben der Schienen (3) mit einem automatisch oder halbautomatisch arbeitenden, fahrbaren Maschinenaggregat (23) durchgeführt wird.

## Claims

1. A process for fabricating a ballastless superstructure system (1) for at least one railway track (2) comprising two railway rails (3), particularly for high-speed stretches, on a concrete trackway slab (5) which is concreted on to a predetermined foundation (4), having supporting bases (8) for the railway track (2), which are made of concrete and are disposed on the concrete trackway slab (5), having anchoring peg holes, which are sunk into the concrete trackway slab (5) in the form of casting chambers (6) for receiving anchoring pegs (7), having rail support plates (9) which are disposed on the supporting bases (8) and which have edge apertures (10) for the anchoring screws (11), and having railway rails (3) which are disposed on the rail support plates (9) and which are fixed to the rail support plates (9) by means of rail fixing devices (12) attached to the rail support plates (9),
wherein the anchoring screws (11) are braced against the rail support plates (9) via their anchoring screw heads (15), in which process the following process steps are put into effect:
1.1) placing shuttering frames (17) for the supporting bases (8) and concreting the supporting bases (8) with casting concrete, unset on to unset, on to the previously concreted concrete trackway slab (5),
1.2) grinding the supporting bases (8) to the accurate height and position,
1.3) introducing the casting chambers (6) into the supporting bases (8) and into the concrete trackway slab (5) by drilling,
1.4) introducing the anchoring pegs (7) into the casting chambers (6) and pouring the casting concrete into the casting chambers (6),
1.5) placing and adjusting the rail support plates (9),
1.6) laying the rails (3), as well as inserting and screwing down the rails (3) with the rail fixing devices (12),
wherein the placement of the shuttering frames (17) for the supporting bases (8), concreting the supporting bases (8), grinding the supporting bases (8) and drilling the casting chambers (6), as well as the placement, adjustment and fixing of the rail support plates (9), are effected by travelling machine units (18-24) which operate automatically or semi-automatically.

2. A process according to claim 1, wherein the insertion and screwing-down of the rails (3) are also effected by a travelling machine unit (23) which operates automatically or semiautomatically.

## Revendications

1. Procédé de réalisation d'un système de superstructure (1) sans ballast pour une moins une voie ferrée (2) composéc de deux rails de chemin de fer (3), en particulier pour des lignes à grande vitesse, sur une dalle en béton (5) qui est bétonnée sur une infrastructure (4) donnée, le système de superstructure comprenant des socles d'appui (8) en béton pour la voie (2), disposés sur la dalle en béton (5), des trous ménagés dans la dalle en béton (5) sous la forme de logements (6) pour le scellement de chevilles d'ancrage (7), des plaques d'appui de rail (9) disposées sur les socles d'appui (8) et présentant sur les bords des évidements (10) pour les vis d'ancrage (11), et des rails de chemin de fer (3) disposés sur les plaques d'appui de rail (9) et fixées aux plaques d'appui de rail (9) à l'aide de dispositifs d'attache de rail (12) reliés aux plaques d'appui de rail (9), les vis d'ancrage (11) étant serrées par *leurs* têtes (15) contre les plaques d'appui de rail (9), procédé comprenant les étapes suivantes :
1.1. pose de cadres de coffrage (17) pour les socles d'appui (8) et bétonnage des socles d'appui (8) à l'aide de béton de scellement, frais sur frais, sur la dalle en béton (5) venant d'être bétonnée,
1.2. meulage des socles d'appui (8) pour l'ajustement en hauteur et en position,
1.3. réalisation des logements de scellement (6) dans les socles d'appui (8) et la dalle en béton (5), par forage,
1.4, introduction des chevilles d'ancrage (7) dans les logements de scellement (6) et remplissage des logements de scellement (6) à l'aide de béton de scellement,
1.5. pose et réglage des plaques d'appui de rail (9),
1.6. pose des rails (3) ainsi que serrage et fixation des rails (3) à l'aide des dispositifs d'attache de rail (12),
la pose des cadres de coffrage (17) pour les socles d'appui (8), le bétonnage des socles d'appui (8), le meulage des socles d'appui (8), le forage des logements de scellement (6) ainsi que la mise cn place, le réglage et la fixation des plaques d'appui de rail (9) étant effectués à l'aide de machines (18 - 24) mobiles à fonctionnement automatique ou semi-automatique.

2. Procédé suivant la revendication 1, l'enfilage et la fixation des rails (3) étant également effectués à l'aide d'une machine (23) mobile, à fonctionnement automatique ou semi-automatique.
